# EUROPÄISCHE PATENTSCHRIFT

(11) **EP 2 975 614 B1**
(45) Veröffentlichungstag und Bekanntmachung des Hinweises auf die Patenterteilung: **30.08.2017**
(21) Anmeldenummer: 14177490.1
(22) Anmeldetag: 17.07.2014
(51) Int. Cl.: G21F 5/002, G21F 5/005, G21F 5/12, G21F 5/14

(54) **Transport- und/oder Lagerbehälter, Montagevorrichtung und Verfahren zum Verschließen eines Transport- und/oder Lagerbehälters**
Transport and/or storage container, installation device and method for closing a transport and/or storage container
Récipient de transport et/ou de stockage, dispositif de montage et procédé de fermeture d'un récipient de transport et/ou de stockage

(43) Veröffentlichungstag der Anmeldung: 20.01.2016
(73) Patentinhaber: GNS Gesellschaft für Nuklear-Service mbH, 45127 Essen (DE)
(72) Erfinder: Hüggenberg, Roland, 44795 Bochum (DE)
(74) Vertreter: Rohmann, Michael

(56) Entgegenhaltungen:
- EP-A1- 0 978 849
- JP-A- 2004 257 868
- US-A- 4 783 309
- US-A- 5 044 279
- US-A1- 2003 141 210

## Beschreibung

Die Erfindung betrifft einen Transport- und/oder Lagerbehälter zur Aufnahme von radioaktiven Komponenten, insbesondere zur Aufnahme von radioaktiven Abfällen, wobei der Behälter einen Behälterboden, einen Behältermantel und einen Behälterdeckel aufweist. Die Erfindung betrifft fernerhin eine Montagevorrichtung für den Verschluss eines Transport- und/oder Lagerbehälters. Außerdem betrifft die Erfindung ein Verfahren zum Verschließen eines Transport- und/oder Lagerbehälters. - Hier und nachfolgend wird statt des Begriffes Transport- und/oder Lagerbehälter auch verkürzt der Begriff Behälter verwendet.

Transport- und/oder Lagerbehälter der eingangs genannten Art sind aus der Praxis sowie aus dem Stand der Technik in verschiedenen Ausführungsformen bekannt. US 2003/141210 A1 beschreibt beispielsweise einen strahlungsabschirmenden Spritzenbehälter, der aus einem Behälterhauptteil und einem Behälterdeckel besteht. In dem Spritzenbehälter können mit Radiopharmazeutika kontaminierte Spritzen gelagert werden. Der Behälterdeckel weist dabei ein Außengewinde auf, das in ein Innengewinde des Behälterhauptteils eingreifen kann. Auf diese Weise kann der Spritzenbehälter fest verschlossen werden.

Aus JP 2004257868A ist zudem eine Deckelanordnung eines Behälters für radioaktive Substanzen bekannt, die aus einem Primär- und einem Sekundärdeckel besteht. Die beiden Deckel sind übereinander angeordnet. Durch den zweiteiligen Aufbau wird eine hohe Stabilität der Deckelanordnung erzielt. US 5 044 279 zeigt eine Montagevorrichtung mit Hubstange zum Lösen und Einsetzen eines Schraubstopfens in eine Behälteröffnung.

Bei vielen aus der Praxis bekannten Transport- und/oder Lagerbehältern dieser Art wird der Behälterinnenraum durch einen mit dem Behältermantel verschraubten Behälterdeckel verschlossen. Die Abdichtung des Behälterinnenraumes erfolgt über als O-Ringe ausgebildete Dichtelemente und/oder durch eine Schweißnaht. Bei einem freien Fall eines solchen Behälters aus großer Höhe wirkt der in den Behälterinnenraum eingebrachte radioaktive Abfall gegebenenfalls zusammen mit einer innenliegenden Bleiabschirmung und/oder anderen Komponenten im Behälterinnenraum aufgrund der Trägheitskräfte direkt auf den verschraubten Behälterdeckel. Da der tragende Querschnitt der Schrauben deutlich kleiner als beispielsweise der Schubquerschnitt des Behälterdeckels ist, werden dabei die Schrauben verhältnismäßig stark beansprucht. Um diesem Umstand Rechnung zu tragen, hat man die Anzahl der für die Verschraubung des Behälterdeckels vorgesehenen Schrauben erhöht und/oder den Schraubenquerschnitt vergrößert und/oder Schrauben höherer Festigkeit verwendet. Diese Maßnahmen sind jedoch kostspielig, konstruktiv schwierig umzusetzen und erschweren die Abfertigung des beladenen Behälters. Im Übrigen muss aufgrund der bei einem solchen Aufprall auftretenden relativ hohen mechanischen Kräfte auch die Dichtheit des Behälterdeckels sichergestellt sein, so dass hier zusätzliche Anforderungen zu berücksichtigen sind.

Dementsprechend liegt der Erfindung das technische Problem zugrunde, einen Behälter der eingangs genannten Art anzugeben, bei dem die vorstehend geschilderten Probleme reduziert bzw. minimiert werden können und bei dem insbesondere der Fertigungs- und Handhabungsaufwand sowie die Störanfälligkeit minimiert werden können und mit dessen Realisierung relativ geringe Kosten verbunden sind. Der Erfindung liegt weiterhin das technische Problem zugrunde, eine Montagevorrichtung sowie ein Verfahren für den Verschluss eines Transport- und/oder Lagerbehälters anzugeben. Der Schutzbereich der vorliegenden Erfindung umfasst einen Transport- und/ oder Lagerbehälter gemäß Anspruch 1, eine Montagevorrichtung gemäß Anspruch 11 und ein Verfahren zum Verschließen eines Transport-und/oder Lagerbehälters gemäß Anspruch 13.

Zur Lösung des technischen Problems lehrt die Erfindung zunächst einen Transport- und/oder Lagerbehälter zur Aufnahme von radioaktiven Komponenten, insbesondere zur Aufnahme von radioaktiven Abfällen, wobei der Behälter einen Behälterboden, einen Behältermantel und einen Behälterdeckel aufweist, wobei der Behälterdeckel mit zumindest einem Außengewinde ausgestattet ist, wobei der Behältermantel in seinem oberen Bereich zumindest ein dem Außengewinde des Behälterdeckels zugeordnetes Innengewinde aufweist und wobei der Behälterdeckel mit seinem Außengewinde in den Behältermantel bzw. in das Innengewinde des Behältermantels - den Behälter zweckmäßigerweise dicht verschließend - eingeschraubt ist, wobei das Gewinde als mehrgängiges Gewinde ausgebildet ist, wobei die Gewindesteigung (s) 15 bis 60 mm beträgt und wobei die Dicke (D) bzw. die vertikale Dicke (D) des Behälterdeckels 150 bis 340 mm beträgt und wobei sich das Außengewinde des Behälterdeckels über zumindest 60 % der Dicke (D) bzw. der vertikalen Dicke (D) des Behälterdeckels erstreckt.

Bei den in dem Behälter bzw. in dem Behälterinnraum aufgenommenen radioaktiven Komponenten bzw. radioaktiven Abfällen kann es sich grundsätzlich um alle möglichen Formen von radioaktiven Komponenten/Abfällen handeln, beispielsweise um radioaktiven Schrott, radioaktives Schüttgut usw.. - Es liegt im Rahmen der Erfindung, dass der Behälterinnenraum des Behälters durch den Behälterboden, den Behältermantel und den Behälterdeckel begrenzt wird. Zweckmäßigerweise sind der Behälterboden, der Behältermantel und der Behälterdeckel aus einem Metall bzw. im Wesentlich aus einem Metall gefertigt. In dem Behälterinnenraum können neben den radioaktiven Komponenten auch weitere Komponenten, insbesondere Abschirmungskomponenten aus Blei enthalten sein.

Es liegt im Rahmen der Erfindung, dass der erfindungsgemäße Behälterdeckel als einziger Behälterdeckel ausgebildet ist bzw. als einziger Behälterdeckel ausgebildet ist, der zumindest den wesentlichen mechanischen Anforderungen und/oder den wesentlichen Dichtheitsanforderungen im Deckelbereich des Behälters genügt. Das gilt insbesondere im Hinblick auf einen freien Fall des erfindungsgemäßen Behälters mit Aufprall der im Behälterinnenraum aufgenommenen Komponenten auf den Behälterdeckel. Es liegt weiterhin im Rahmen der Erfindung, dass der erfindungsgemäße Behälterdeckel ausreichend biegesteif ausgeführt ist und in vorteilhafter Weise wesentlich robuster ist, als beispielsweise ein zweiteiliges Deckelsystem eines solchen Behälters.

Zweckmäßigerweise ist der erfindungsgemäße Behälterdeckel im Schnitt als runder und bevorzugt als kreisrunder Behälterdeckel ausgebildet. Nachfolgend wird statt des Begriffes/der Begriffe Außengewinde und/oder Innengewinde auch abgekürzt der Begriff Gewinde verwendet. Es liegt im Rahmen der Erfindung, dass im Verbindungsbereich zwischen Behälterdeckel und Behältermantel lediglich ein einziges Gewinde vorgesehen ist und dass insofern der Behälterdeckel lediglich ein einziges Außengewinde aufweist.

Wenn nachfolgend die Begriffe unten oder oben bzw. unterhalb oder oberhalb verwendet werden, beziehen diese sich auf den vertikalen Aufstellzustand des erfindungsgemäßen Behälters mit unten angeordnetem Behälterboden und oben angeordnetem Behälterdeckel. Eine Ausführungsform der Erfindung zeichnet sich dadurch aus, dass sich der Behälterdeckel unterhalb des Gewindes bzw. Außengewindes zur Behälterlängsachse L hin verjüngt. In diesem Zusammenhang ist es zweckmäßig, dass der Behälterdeckel unterhalb des Gewindes an seinem Außenrand zumindest eine zur Behälterlängsachse L hin geneigte Schrägfläche aufweist. Zweckmäßigerweise läuft diese Schrägfläche über den Außenumfang des Behälterdeckels um. Die vorstehend beschriebene bevorzugte Ausführungsform dient zur Zentrierung des Behälterdeckels beim Fixieren bzw. beim Einschrauben des Behälterdeckels in den Behältermantel.

Eine besonders bevorzugte Ausführungsform der Erfindung ist dadurch gekennzeichnet, dass das Gewinde bzw. das Außengewinde und das Innengewinde als Trapezgewinde oder als Rundgewinde ausgebildet sind. Bevorzugt ist dabei die Ausbildung als Trapezgewinde. Diese Ausführungsformen haben den Vorteil, dass quasi die gesamte Gewindefläche als Scherfläche wirken kann. Im Übrigen lässt sich ein solches Gewinde relativ einfach und problemlos reinigen. - Es empfiehlt sich, dass das Gewinde bzw. das Außengewinde und das Innengewinde drei bis zwölf Gewindekerben, vorzugsweise drei bis neun Gewindekerben aufweisen. Zweckmäßigerweise sind mindestens drei Gewindekerben am Gewinde bzw. Außengewinde/Innengewinde vorhanden Anzahl der Gewindekerben meint hier die Anzahl der Gewindekerben in Längsrichtung des Gewindes bzw. in Richtung der Behälterlängsachse L. Es liegt im Rahmen der Erfindung, dass die Anzahl der Gewindekerben so gewählt wird, dass möglichst wenige Umdrehungen beim Einschrauben des Behälterdeckels in den Behältermantel notwendig sind. Es versteht sich, dass zugleich die mechanische Belastbarkeit bzw. Widerstandsfähigkeit des eingeschraubten Behälterdeckels gewährleistet sein muss. Zweckmäßigerweise beträgt die Gewindesteigung s des Gewindes bzw. des Außengewindes/Innengewindes 20 bis 50 mm, bevorzugt 25 bis 50 mm und sehr bevorzugt 35 bis 45 mm. Gewindesteigung meint hier den Abstand der Gewindespitzen in Längsrichtung des Gewindes bzw. in Richtung der Behälterlängsachse L. -Vorzugsweise beträgt die Gewindetiefe t 15 bis 40 mm, bevorzugt 20 bis 35 mm und sehr bevorzugt 20 bis 30 mm. Gewindetiefe t meint des Abstand einer Gewindespitze zu dem Minimum der zugeordneten Gewindekerbe.

Eine besonders empfohlene Ausführungsform, der im Rahmen der Erfindung besondere Bedeutung zukommt, ist dadurch gekennzeichnet, dass das Gewinde bzw. das Außengewinde/Innengewinde, vorzugsweise als zweigängiges oder dreigängiges Gewinde ausgebildet ist. Der Erfindung liegt insoweit die Erkenntnis zugrunde, dass der erfindungsgemäße Behälterdeckel bei einer derartigen Ausgestaltung des Gewindes mittels möglichst weniger Umdrehungen in den Behältermantel eingeschraubt werden kann und dass der Behälterdeckel nichtsdestoweniger den mechanischen Anforderungen und/oder Dichtungsanforderungen genügen kann. Gemäß einer Ausführungsvariante der Erfindung ist das Gewinde (Außengewinde/Innengewinde) als dreigängiges Gewinde ausgeführt und das Gewinde weist dabei insgesamt sechs Gewindekerben auf. In diesem Fall sind lediglich zwei Umdrehungen für das Verschließen bzw. Einschrauben des Behälterdeckels in den Behältermantel erforderlich. Nach einer anderen Ausführungsvariante ist das Gewinde ebenfalls als dreigängiges Gewinde ausgebildet und das Gewinde weist insgesamt neun Gewindekerben auf. In diesem Fall sind nur drei Umdrehungen für das Fixieren bzw. das Einschrauben des Behälterdeckels in den Behältermantel notwendig.

Empfohlenermaßen beträgt die Dicke D bzw. die vertikale Dicke D des Behälterdeckels 170 bis 320 mm, bevorzugt 200 bis 300 mm und sehr bevorzugt 210 bis 270 mm. Der Erfindung liegt die Erkenntnis zugrunde, dass bei diesen Dicken bzw. vertikalen Dicken D des Behälterdeckels der Behälterdeckel den mechanischen Anforderungen problemlos entsprechen kann und insbesondere eine ausreichende Biegesteifigkeit aufweist. Vor allem ist der bevorzugt lediglich eine Behälterdeckel deutlich robuster aufgebaut als beispielsweise ein Behälterdeckelsystem aus zwei Deckelkomponenten. - Gemäß empfohlener Ausführungsform der Erfindung erstreckt sich das Gewinde bzw. das Außengewinde des Behälterdeckels über zumindest 70 %, bevorzugt über zumindest 75 % und sehr bevorzugt über zumindest 80 % der Dicke D bzw. der vertikalen Dicke D des Behälterdeckels. - Zweckmäßigerweise beträgt der Außendurchmesser des Gewindes bzw. des Außengewindes des Behälterdeckels 600 bis 1000 mm, vorzugsweise 650 bis 950 mm und bevorzugt 700 bis 950 mm. Der Außendurchmesser des Außengewindes wird dabei von den Gewindespitzen aus gemessen.

Der erfindungsgemäße Transport- und/oder Lagerbehälter kann grundsätzlich verschiedene Größen bzw. Volumina aufweisen. Gemäß einer bevorzugten Variante beträgt die Höhe bzw. die vertikale Höhe des Behälters 1000 bis 2000 mm und vorzugsweise 1100 bis 1800 mm. Es empfiehlt sich, dass der Außendurchmesser des Behälters 700 bis 1500 mm, vorzugsweise 800 bis 1400 mm und bevorzugt 850 bis 1300 mm beträgt. Zweckmäßigerweise handelt es sich um einen im Querschnitt runden bzw. kreisrunden und somit zylinderförmigen bzw. im Wesentlichen zylinderförmigen Behälter. Die Dicke des Behältermantels beträgt empfohlenermaßen 170 bis 450 mm, bevorzugt 180 bis 400 mm und sehr bevorzugt 200 bis 350 mm.

Es liegt im Rahmen der Erfindung, dass sich der Behälterdeckel oberhalb des Gewindes bzw. oberhalb seines Außengewindes nach unten hin verjüngt. Nach einer Ausführungsform ist diese Verjüngung in Form von zumindest einer - bevorzugt über den Außenumfang des Behälterdeckels umlaufenden - Schrägfläche realisiert. Der Erfindung liegt die Erkenntnis zugrunde, dass aufgrund einer solchen Verjüngung der Behälterdeckel auf verhältnismäßig einfache Weise für das Einschrauben bzw. Fixieren im oberen Bereich des Behältermantels zentriert werden kann. - Gemäß einer Variante ist oberhalb des Gewindes bzw. oberhalb des Außengewindes des Behälterdeckels zumindest ein Dichtungselement - bevorzugt zumindest ein über den Außenumfang des Behälterdeckels umlaufendes Dichtungselement - zwischen Behälterdeckel und Behältermantel vorgesehen. Zweckmäßigerweise ist dabei zumindest eine über den Außenumfang des Behälterdeckels und/oder den Innenumfang des Behältermantels umlaufende Nut für die Aufnahme des zumindest einen Dichtungselementes ausgebildet. Bei dem Dichtungselement handelt es sich nach einer empfohlenen Ausführungsform um eine Elastomerdichtung. Das zumindest eine Dichtungselement kann als O-Ring oder als X-Ring ausgebildet sein. Bei der vorstehend beschriebenen Dichtung handelt es sich um eine radiale Dichtung zwischen Behälterdeckel und Behältermantel. Grundsätzlich ist es auch möglich, dass zumindest ein axiales Dichtungselement zwischen dem Behälterdeckel und dem Behältermantel angeordnet ist, insbesondere zwischen einem Behältervorsprung des Behälterdeckels und einem Auflageabschnitt des Behältermantels für den Behältervorsprung.

Eine Ausführungsform der Erfindung ist dadurch gekennzeichnet, dass der Behälterdeckel oberhalb des Gewindes bzw. oberhalb seines Außengewindes mit dem Behältermantel verschweißt ist, insbesondere mittels einer über den Umfang des Behälterdeckels bzw. über den Umfang des Behältermantels umlaufenden Schweißnaht verschweißt ist. Es empfiehlt sich, dass der Behältermantel dazu einen - vorzugsweise über sein Außengewinde vorstehenden - Randabschnitt aufweist, der mit dem Behältermantel verschweißt ist. Zweckmäßigerweise läuft der Randabschnitt wie auch die Schweißnaht über den Umfang des Behälterdeckels bzw. des Behältermantels um. Es liegt im Rahmen der Erfindung, dass zwischen dem vorstehenden Randabschnitt des Behälterdeckels und dem Behältermantel zumindest eine axiale Dichtung zwischen Behälterdeckel und Behältermantel vorgesehen ist.

Gegenstand der Erfindung ist auch eine Montagevorrichtung für den Verschluss eines vorstehend beschriebenen Transport- und/oder Lagerbehälters mit einem Behälterdeckel, wobei ein Montagering sowie eine mit dem Montagering verbundene bzw. verbindbare und an den Behälterdeckel angeschlossene Hubstange vorhanden ist, wobei der Montagering den Behälterdeckel umgibt, wobei der Montagering auf dem Oberrand des Behältermantels positionierbar ist und wobei nach Lösen der Hubstange von dem Montagering der Behälterdeckel mittels der Hubstange in den Behältermantel einschraubbar ist, wobei die Hubstange vor dem Lösen über zumindest drei Verbindungselemente mit dem Montagering verbunden ist, welche Verbindungselemente über den Umfang des Montagerings verteilt sind und radial auf die Hubstange zulaufen.

Es liegt im Rahmen der Erfindung, dass der Behälterdeckel bei der Montage zentralmittig innerhalb des Montagerings angeordnet ist und dass die Hubstange zentralmittig an der Oberseite des Behälterdeckels angeschlossen ist. Zweckmäßigerweise wird der Montagering mit Hilfe von Positionierbolzen auf dem Oberrand des Behältermantels positioniert. Empfohlenermaßen weist dazu der Oberrand des Behältermantels und/oder der Montagering Positionieröffnungen bzw. Positionierbohrungen für die Positionierbolzen auf. Gemäß einer Ausführungsvariante der Erfindung sind eine Mehrzahl von Positionierbolzen, beispielsweise drei oder vier Positionierbolzen über den Umfang des Behältermantels am Oberrand des Behältermantels verteilt angeordnet und am Behältermantel fixiert. Zweckmäßigerweise ist der Montagering an seiner Unterseite mit einer entsprechenden Anzahl von Positionieröffnungen bzw. Positionierbohrungen ausgestattet. Für die Positionierung des Montageringes wird der Montagering mit seinen Positionierbohrungen auf die Positionierbolzen des Behältermantels aufgesetzt, so dass die Positionierbolzen in die Positionierbohrungen eingreifen. Nachdem der Montagering auf dem Oberrand des Behältermantels positioniert worden ist, wird zweckmäßigerweise die an den Behälterdeckel angeschlossene Hubstange von dem Montagering gelöst. Nach dem Lösen der Hubstange von dem Montagering bzw. von den Verbindungselementen wird der Behälterdeckel vorzugsweise mit Hilfe der Hubstange in den Behältermantel bzw. in das Innengewinde des Behältermantels eingeschraubt. Dieses Einschrauben kann ohne Zwänge und insbesondere ohne Verkanten vonstattengehen, da der Behälterdeckel mit Hilfe der Montagevorrichtung bzw. mit Hilfe des Montageringes effektiv zentriert worden ist und fernerhin mit den bevorzugt vorgesehenen Verjüngungen unterhalb und/oder oberhalb des Außengewindes des Behälterdeckels wirksam zentriert worden ist.

Gegenstand der Erfindung ist auch ein Verfahren zum Verschließen eines Transport- und/oder Lagerbehälters - insbesondere mit Hilfe einer vorstehend beschriebenen Montagevorrichtung -, wobei der Behälterdeckel des Behälters an eine Hubstange der Montagevorrichtung angeschlossen wird, wobei der Behälterdeckel von einem Montagering der Montagevorrichtung umgeben wird, wobei die Hubstange zunächst über Verbindungselemente mit dem Montagering verbunden ist bzw. an dem Montagering fixiert ist, wobei zumindest drei Verbindungselemente über den Umfang des Montagerings verteilt sind und radial auf die Hubstange zulaufen, wobei der Montagering auf dem Behältermantel des Behälters bzw. auf dem Oberrand des Behältermantels positioniert wird, wobei anschließend die Hubstange von den Verbindungselementen gelöst wird, wobei danach die Hubstange mit dem Behälterdeckel abgesenkt wird, so dass das Außengewinde des Behälterdeckels in Kontakt mit dem Innengewinde des Behältermantels kommt und wobei der Behälterdeckel daraufhin - vorzugsweise mittels der Hubstange - in den Behältermantel bzw. in das Innengewinde des Behältermantels eingeschraubt wird.

Es liegt im Rahmen der Erfindung, dass der Behälterdeckel zentralmittig bzw. im Wesentlichen zentralmittig an die Hubstange der Montagevorrichtung angeschlossen ist. Zweckmäßigerweise ist die Hubstange mit einem Anschlussflansch an den Behälterdeckel angeschlossen bzw. mit dem Behälterdeckel verschraubt. Vor dem Absenken des Behälterdeckels und während der Positionierung des Montageringes auf dem Behältermantel ist die Hubstange über zumindest ein Verbindungselement - vorzugsweise über eine Mehrzahl von Verbindungselementen - mit dem Montagering verbunden. Zum Absenken des Behälterdeckels wird die Hubstange von dem Montagering gelöst. Das Verschließen des Behälters mittels der Montagevorrichtung kann im Übrigen im trockenen Zustand oder auch unter Wasser erfolgen.

Wie oben bereits dargelegt, ist erfindungsgemäß das Gewinde als mehrgängiges Gewinde und vorzugsweise als dreigängiges Gewinde ausgebildet. Es liegt dabei im Rahmen der Erfindung, dass der Behälterdeckel nach dem Absenken und vor dem Einschrauben in den Behältermantel an drei über den Umfang des Behälters verteilten Stellen des Innengewindes aufliegt. Die radiale Zentrierung des Behälterdeckels erfolgt dabei zweckmäßigerweise über Aussparungen und Einführschrägen an den ersten Gewindekerben. Aufgrund der Zentrierung bzw. Selbstzentrierung des Behälterdeckels kann ein nachteilhaftes Verkanten ausgeschlossen werden. Es liegt weiterhin im Rahmen der Erfindung, dass das Gewinde beim Einschrauben des Behälterdeckels mit einem Schmiermittel versehen ist.

Der Erfindung liegt die Erkenntnis zugrunde, dass der erfindungsgemäße Transport- und/oder Lagerbehälter optimale mechanische Eigenschaften aufweist und sich durch eine hervorragende mechanische Widerstandsfähigkeit auszeichnet. Das gilt insbesondere auch bezüglich einer funktionssicheren Aufnahme der aus einem Aufprall des Behälters im Bereich des Behälterdeckels resultierenden Kräfte. Zugleich genügt der erfindungsgemäße Behälter allen Dichtheitsanforderungen und die Dichtheit kann durch einfache und wenig aufwendige Maßnahmen sichergestellt werden. Insgesamt zeichnet sich der erfindungsgemäße Behälter durch ein einfaches und robustes Design aus. Aufgrund der erfindungsgemäßen Gestaltung kann auf teure und aufwendige Schraubverbindungen, insbesondere mit Spezialschrauben verzichtet werden. Auch kann gegenüber bekannten Behälterlösungen die Anzahl der benötigten Komponenten im Deckelbereich deutlich reduziert werden. Nichtsdestoweniger wird auch eine effektive Abschirmung der von den radioaktiven Komponenten ausgehenden Gammastrahlung realisiert. Auf aufwendige Zusatzabschirmungen kann verzichtet werden. Mit der erfindungsgemäßen Montagevorrichtung ist zudem ein einfaches und zügiges sowie wenig aufwendiges Verschließen des Behälters mit dem Behälterdeckel möglich. Es kann eine Optimierung der Abfertigung bei der Beladung des Behälters sowie eine Minimierung der Störanfälligkeit erzielt werden. Zu betonen ist, dass sich die erfindungsgemäßen Maßnahmen insgesamt durch geringe Kosten und geringen Aufwand auszeichnen.

Nachfolgend wird die Erfindung anhand einer lediglich ein Ausführungsbeispiel darstellenden Zeichnung näher erläutert. Es zeigen in schematischer Darstellung:
- Fig. 1: eine Seitenansicht eines erfindungsgemäßen Transport- und/oder Lagerbehälters im Schnitt,
- Fig. 2: eine perspektivische Ansicht eines erfindungsgemäßen Behälterdeckels,
- Fig. 3: den Gegenstand gemäß Fig. 2 im Schnitt,
- Fig. 4: einen vergrößerten Ausschnitt aus der Fig. 3,
- Fig. 5: eine Seitenansicht eines erfindungsgemäßen Behälters mit einer erfindungsgemäßen Montagevorrichtung im Schnitt in einer ersten Funktionsstellung,
- Fig. 6: den Gegenstand nach Fig. 5 in einer zweiten Funktionsstellung und
- Fig. 7: den Gegenstand gemäß Fig. 5 in einer dritten Funktionsstellung.
- Fig. 8: eine Draufsicht auf die Montagevorrichtung.

In den Figuren ist ein erfindungsgemäßer Behälter 1 zur Aufnahme von nicht näher dargestellten radioaktiven Abfällen gezeigt. Der Behälter 1 weist einen Behälterboden 2, einen Behältermantel 3 und einen Behälterdeckel 4 auf. Vorzugsweise und im Ausführungsbeispiel ist der Behälter 1 zylinderförmig bzw. im Wesentlichen zylinderförmig ausgebildet.

Im Ausführungsbeispiel ist der Behälterdeckel 4 mit einem Außengewinde 5 ausgestattet und der Behältermantel 3 weist in seinem oberen Bereich ein dem Außengewinde 5 des Behälterdeckels 4 zugeordnetes Innengewinde 6 auf. Erfindungsgemäß ist der Behälterdeckel 4 mit seinem Außengewinde 5 in den Behältermantel 3 bzw. in das Innengewinde 6 des Behältermantels 3 einschraubbar. Der Behälterdeckel 4 ist bevorzugt und im Ausführungsbeispiel im Querschnitt kreisrund ausgebildet. Im Ausführungsbeispiel und nach bevorzugter Ausführungsform verjüngt sich der Behälterdeckel 4 sowohl unterhalb des Außengewindes 5 als auch oberhalb des Außengewindes 5 nach unten hin bzw. zur Behälterlängsachse L hin. Dabei laufen die Verjüngungen zweckmäßigerweise über den Umfang des Behälterdeckels 4 um. Aufgrund dieser Verjüngungen wird die Zentrierung des Behälterdeckels 4 im Behältermantel 3 bzw. über dem Innengewinde 6 des Behältermantels 3 erleichtert.

Nach besonders bevorzugter Ausführungsform und im Ausführungsbeispiel ist das Gewinde 5, 6 bzw. das Außengewinde 5 des Behälterdeckels 4 und das Innengewinde 6 des Behältermantels 3 als Trapezgewinde ausgebildet. Das ist insbesondere in der Fig. 4 erkennbar. Besonders bevorzugt ist im Rahmen der Erfindung ein als Trapezgewinde ausgebildetes Gewinde 5, 6 mit möglichst großer Gewindesteigung. Dadurch wird erreicht, dass das Gewinde 5, 6 zum einen robust gegen mechanische Beanspruchungen ist und zum anderen auch auf einfache Weise gereinigt werden kann, beispielsweise durch Spülen mit Wasser. Zugleich wird durch die verzahnende Gewindeform sichergestellt, dass bei der Montage ein nachteilhaftes durchgehendes Strahlungsfenster entsteht und insoweit zeichnet sich die Erfindung auch durch eine geringe Dosisbelastung für das jeweilige Personal aus. Empfohlenermaßen beträgt die Gewindesteigung s 20 bis 50 mm, vorzugsweise 25 bis 50 mm und bevorzugt 35 bis 45 mm. Die Gewindesteigung s wird dabei als Abstand der Gewindespitzen bzw. als Abstand der Mitten der Gewindespitzen in Längsrichtung des Gewindes bzw. in Richtung der Behälterlängsachse L gemessen. Gemäß einer Ausführungsvariante und im Ausführungsbeispiel weist das Gewinde 5, 6 sechs Gewindekerben 7 auf. Die Anzahl der Gewindekerben 7 entspricht dabei der Anzahl der Gewindekerben in Längsrichtung des Gewindes bzw. in Richtung der Längsachse L des Behälters 1. Zweckmäßigerweise ist das Gewinde 5, 6 mit sechs Kerben als dreigängiges Gewinde 5, 6 ausgebildet. Dann sind lediglich zwei Umdrehungen für das Einschrauben des Behälterdeckels 4 in den Behältermantel 3 erforderlich. Es liegt im Rahmen der Erfindung, dass der Behälterdeckel 4 mit möglichst wenigen Umdrehungen in den Behältermantel 3 eingeschraubt werden soll. Nichtsdestoweniger soll die Verbindung zwischen Behälterdeckel 4 und Behältermantel 3 natürlich ausreichend robust und mechanisch resistent sein.

Nach einer Ausführungsform und im Ausführungsbeispiel (siehe insbesondere Fig. 4) ist der Behälterdeckel 4 oberhalb des Gewindes 5, 6 mit dem Behältermantel 3 verschweißt, und zwar bevorzugt mittels einer über den Umfang des Behälters 1 umlaufenden Schweißnaht 8. Die Schweißnaht 8 ist bevorzugt und im Ausführungsbeispiel als axiale Schweißnaht 8 ausgeführt und soll insbesondere zur Dichtheit des Behälters 1 beitragen. Zur Realisierung dieser Schweißnaht 8 weist der Behälterdeckel 4 bevorzugt und im Ausführungsbeispiel einen über sein Außengewinde 5 vorstehenden Behältervorsprung bzw. Randabschnitt 9 auf, der mit dem Behältermantel 3 verschweißt ist. - Zusätzlich oder alternativ könnte auch zwischen dem Randabschnitt 9 und dem Behältermantel 3 eine - in der Fig. 4 angedeutete - axiale Dichtung 10 realisiert sein. Diese axiale Dichtung 10 ist nach bevorzugter Ausführungsvariante als ein über den Umfang des Behälters 1 umlaufender Dichtring ausgebildet. Zusätzlich oder alternativ kann fernerhin - zweckmäßigerweise oberhalb des Gewindes 5, 6 - zwischen Behältermantel 3 und Behälterdeckel 4 eine radiale Dichtung 11 verwirklicht sein, wobei es sich bei einer solchen radialen Dichtung 11 zweckmäßigerweise um einen über den Umfang des Behälters 1 umlaufenden Dichtring handelt. Dieser Dichtring kann als Elastomerdichtung ausgeführt sein und beispielsweise als O-Ring oder als X-Ring vorliegen. Im Ausführungsbeispiel nach Fig. 4 sind zwei solcher radialen Dichtungen 11 oberhalb des Außengewindes 5 des Behälterdeckels 4 dargestellt.

Die Fig. 5 bis 8 zeigen eine erfindungsgemäße Montagevorrichtung 12 für das Verschließen des erfindungsgemäßen Behälters 1 mit dem Behälterdeckel 4. Die Montagevorrichtung 12 weist zunächst eine zentralmittig am Behälterdeckel 4 fixierte Hubstange 13 auf. Im Ausführungsbeispiel ist die Hubstange 13 über einen Anschlussflansch 14 mit dem Behälterdeckel 4 verschraubt. Fernerhin weist die Montagevorrichtung 12 einen Montagering 15 auf, der zunächst über winkelförmige Verbindungselemente 16 mit der Hubstange 13 verbunden ist. Dabei ist der Behälterdeckel 4 zweckmäßigerweise zentralmittig in dem Montagering 15 und mit Abstand zum Montagering 15 angeordnet. Vorzugsweise und im Ausführungsbeispiel wird der Montagering 15 zunächst auf dem Behältermantel 3 bzw. auf dem Oberrand des Behältermantels 3 positioniert (siehe vergleichende Betrachtung der Fig. 5 und 6). Dazu weist der Behältermantel 3 bzw. der Oberrand des Behältermantels 3 im Ausführungsbeispiel über den Umfang verteilte Positionierbolzen 17 auf, die am Behältermantel 3 fixiert sind. Bevorzugt und im Ausführungsbeispiel sind in dem Montagering 15 Positionieröffnungen 18 vorgesehen, mit denen der Montagering 15 auf die Positionierbolzen 17 aufgesetzt wird, so dass die Positionierbolzen 17 in die Positionieröffnungen 18 eingreifen können. Nach dieser Positionierung des Montageringes 15 auf dem Behältermantel 3 (Fig. 6) werden die winkelförmigen Verbindungselemente 16 von der Hubstange 13 gelöst. Dazu werden zweckmäßigerweise und im Ausführungsbeispiel Fixierungselemente 19 der winkelförmigen Verbindungselemente 16 außer Eingriff mit Verbindungsnuten 20 der Hubstange 13 gebracht, was in Fig. 6 durch einen Pfeil angedeutet wurde. Anschließend wird die Hubstange 13 mit dem daran angeschlossenen Behälterdeckel 4 in die Öffnung des Behälters 1 abgesenkt. Insoweit ist mit der erfindungsgemäßen Montagevorrichtung 12 eine effektive Zentrierung des Behälterdeckels 4 möglich. Empfohlenermaßen und im Ausführungsbeispiel wird der Behälterdeckel 4 dann mittels der Hubstange 13 in den Behältermantel 3 eingeschraubt (Fig. 7). Schließlich wird die Hubstange 13 von dem Behälterdeckel 4 gelöst und die Montagevorrichtung 12 mit Montagering 15, winkelförmigen Verbindungselementen 16 und Hubstange 13 kann von dem Behälter 1 wieder entfernt werden. Auf die vorstehend beschriebene Weise ist ein sehr effektives, präzises und funktionssicheres Verschließen des Behälters 1 mit einem erfindungsgemäßen Behälterdeckel 4 möglich.

## Patentansprüche

1. Transport- und/oder Lagerbehälter (1) zur Aufnahme von radioaktiven Komponenten, insbesondere zur Aufnahme von radioaktiven Abfällen, wobei der Behälter (1) einen Behälterboden (2), einen Behältermantel (3) und einen Behälterdeckel (4) aufweist, wobei der Behälterdeckel (4) mit zumindest einem Außengewinde (5) ausgestattet ist, wobei der Behältermantel (3) zumindest ein dem Außengewinde (5) des Behälterdeckels (4) zugeordnetes Innengewinde (6) aufweist und wobei der Behälterdeckel (4) mit seinem Außengewinde (5) in den Behältermantel (3) bzw. in das Innengewinde (6) des Behältermantels (3) eingeschraubt ist,
wobei das Gewinde (5, 6) als mehrgängiges Gewinde (5, 6) ausgebildet ist, und **dadurch gekennzeichnet, dass** die Gewindesteigung (s) 15 bis 60 mm und die Dicke (D) des Behälterdeckels (4) 150 bis 340 mm beträgt und sich das Außengewinde (5) des Behälterdeckels (4) über zumindest 60 % der Dicke (D) des Behälterdeckels (4) erstreckt.

2. Transport- und/oder Lagerbehälter nach Anspruch 1, wobei der Behälterdeckel (4) unterhalb des Gewindes (5, 6) an seinem Außenrand zumindest eine zur Behälterlängsachse (L) hin geneigte Schrägfläche aufweist.

3. Transport- und/oder Lagerbehälter nach einem der Ansprüche 1 oder 2, wobei das Gewinde (5, 6) als Trapezgewinde oder als Rundgewinde ausgebildet ist.

4. Transport- und/oder Lagerbehälter nach einem der Ansprüche 1 bis 3, wobei das Gewinde (5, 6) drei bis zwölf Gewindekerben (7) vorzugsweise drei bis neun Gewindekerben (7) aufweist.

5. Transport- und/oder Lagerbehälter nach einem der Ansprüche 1 bis 4, wobei die Gewindesteigung (s) 20 bis 50 mm und bevorzugt 25 bis 50 mm beträgt.

6. Transport- und/oder Lagerbehälter nach einem der Ansprüche 1 bis 5, wobei das Gewinde (5, 6) als zweigängiges oder dreigängiges Gewinde (5, 6) ausgebildet ist.

7. Transport- und/oder Lagerbehälter nach einem der Ansprüche 1 bis 6, wobei die Dicke (D) des Behälterdeckels (4) 170 bis 320 mm und bevorzugt 200 bis 300 mm beträgt.

8. Transport- und/oder Lagerbehälter nach einem der Ansprüche 1 bis 7, wobei sich das Außengewinde (5) des Behälterdeckels (4) über zumindest 70 % und bevorzugt über zumindest 75 % der Dicke (D) des Behälterdeckels (4) erstreckt.

9. Transport- und/oder Lagerbehälter nach einem der Ansprüche 1 bis 8, wobei sich der Behälterdeckel (4) oberhalb seines Außengewindes (5) nach unten hin verjüngt.

10. Transport- und/oder Lagerbehälter nach einem der Ansprüche 1 bis 9, wobei der Behälterdeckel (4) oberhalb seines Außengewindes (5) mit dem Behältermantel (3) verschweißt ist - insbesondere mittels einer über den Umfang des Behälters (1) umlaufenden Schweißnaht (8) verschweißt ist -, wobei der Behälterdeckel (4) vorzugsweise einen über sein Außengewinde (5) vorstehenden Randabschnitt (9) aufweist, der mit dem Behältermantel (3) verschweißt ist.

11. Montagevorrichtung für den Verschluss eines Transport- und/oder Lagerbehälters nach einem der Ansprüche 1 bis 9 mit seinem Behälterdeckel (4), wobei die Montagevorrichtung einen Montagering (15), eine Hubstange (13) und zumindest drei Verbindungselemente umfasst, welche über den Umfang des Montagerings verteilt sind und radial auf die Hubstange zulaufen, wobei die Hubstange über zumindest drei dieser Verbindungselemente (16) mit dem Montagering (15) lösbar verbunden ist, und wobei der Montagering (15) so ausgelegt ist, dass er auf dem Oberrand des Behältermantels (3) positionierbar ist und den Behälterdeckel umgeben kann, und wobei nach Lösen der Hubstange (13) von dem Montagering (15) der Behälterdeckel (4) mit der Hubstange (13) in den Behältermantel (3) einschraubbar ist.

12. Montagevorrichtung nach Anspruch 11, wobei der Montagering (15) Positionieröffnungen (18) bzw.- bohrungen aufweist, so dass er mit Hilfe von Positionierbolzen (17) auf dem Oberrand des Behältermantels (3) positionierbar ist.

13. Verfahren zum Verschließen eines Transport- und/oder Lagerbehälters nach einem der Ansprüche 1 bis 9 mittels einer Montagevorrichtung (12)-insbesondere nach einem der Ansprüche 11 oder 12 - wobei der Behälterdeckel (4) des Behälters (1) an eine Hubstange (13) der Montagevorrichtung (12) angeschlossen wird, wobei der Behälterdeckel (4) von einem Montagering (15) der Montagevorrichtung (12) umgeben wird, wobei die Hubstange (13) zunächst über Verbindungselemente (16), vorzugsweise über winkelförmige Verbindungselemente (16) - mit dem Montagering (15) verbunden ist, wobei zumindest drei dieser Verbindungselemente (16) über den Umfang des Montageringes (15) verteilt sind und radial auf die Hubstange (13) zulaufen, wobei der Montagering (15) auf den Behältermantel (3) des Behälters (1) bzw. auf dem Oberrand des Behältermantels (3) positioniert wird, wobei anschließend die Hubstange (13) von den Verbindungselementen (16) gelöst wird, wobei danach die Hubstange (13) mit dem Behälterdeckel (4) abgesenkt wird und wobei der Behälterdeckel (4) daraufhin - vorzugsweise mittels der Hubstange (13) - in den Behältermantel (3) eingeschraubt wird.

14. Verfahren nach Anspruch 13, wobei die Montagevorrichtung nach dem Einschrauben des Behälterdeckels (4) in den Behältermantel (3) von dem Behälter (1) gelöst bzw. entfernt wird.

## Claims

1. A transport and/or storage container (1) for receiving radioactive components, in particular for receiving radioactive waste, wherein the container (1) comprises a container floor (2), a container shell (3) and a container lid (4), wherein the container lid (4) is provided with at least one external thread (5), wherein the container shell (3) is provided with at least one internal thread (6) associated with the external thread (5) of the container lid (4) and wherein the container lid (4) is screwed, with its external thread (5), into the container shell (3) / the internal thread (6) of the container shell (3),
wherein the thread (5, 6) is configured as a multi-start thread (5, 6) and is **characterised in that** the pitch (s) is 15 to 60 mm and the thickness (D) of the container lid (4) is 150 to 340 mm and the external thread (5) of the container lid (4) extends over at least 60% of the thickness (D) of the container lid (4).

2. The transport and/or storage container (1) according to claim 1, wherein the container lid (4,) below the thread (5, 6), comprises at least one oblique surface on its outer rim which is inclined towards the container longitudinal axis (L).

3. The transport and/or storage container (1) according to one of claims 1 or 2, wherein the thread (5, 6) is configured as a trapezoidal thread or a round thread.

4. The transport and/or storage container (1) according to one of claims 1 to 3, wherein the thread (5, 6) comprises three to twelve thread grooves (7), preferably three to nine thread grooves (7).

5. The transport and/or storage container (1) according to one of claims 1 to 4, wherein the thread pitch (s) is 20 to 50 mm and preferably 25 to 50 mm.

6. The transport and/or storage container (1) according to one of claims 1 to 5, wherein the thread (5, 6) is configured as a double thread or a triple thread (5, 6).

7. The transport and/or storage container (1) according to one of claims 1 to 6, wherein the thickness (D) of the container lid (4) is 170 to 320 mm and preferably 200 to 300 mm.

8. The transport and/or storage container (1) according to one of claims 1 to 7, wherein the outer thread of the container lid (4) extends over at least 70% and preferably over at least 75% of the thickness (D) of the container lid (4).

9. The transport and/or storage container (1) according to one of claims 1 to 8, wherein the container lid (4), above its external thread (5), is tapered in a downward direction.

10. The transport and/or storage container (1) according to one of claims 1 to 9, wherein the container lid (4), above its external thread (5), is welded to the container shell (3), in particular by means of a weld (8) extending around the circumference of the container (1), wherein the container lid (4) preferably comprises an rim section (9) protruding beyond its external thread (5), which is welded to the container shell (3).

11. A mounting device for closing a transport and/or storage container according to one of claims 1 to 9 using its container lid (4), wherein the mounting device includes a mounting ring (15), a lifting rod (13) and at least three connecting elements, which are distributed over the circumference of the mounting ring and extend radially in direction of the lifting rod, wherein the lifting rod is detachably connected to the mounting ring (15) via at least three of these connecting elements (16), and wherein the mounting ring (15) is designed such that it can be positioned on the upper rim of the container shell (3) and can surround the container lid, and wherein following detachment of the lifting rod (13) from the mounting ring (15) the container lid (4) can be screwed into the container shell (3) using the lifting rod (13).

12. Mounting device according to claim 11, wherein the mounting ring (15) comprises positioning openings (18) or bores, so that it can be positioned on the upper rim of the container shell (3) with the aid of positioning bolts (17).

13. A method for closing a transport and/or storage container according to one of claims 1 to 9 by means of a mounting device (12), in particular according to one of claims 11 or 12, wherein the container lid (4) of the container (1) is connected to a lifting rod (13) of the mounting device (12), wherein the container lid (4) is encircled by a mounting ring (15) of the mounting device (12), wherein the lifting rod (13) is initially connected via connecting elements 16, preferably via angled connecting elements (16), to the mounting ring (15), wherein at least three of these connecting elements (16) are distributed over the circumference of the mounting ring (15) and extend radially in direction of the lifting rod (13), wherein the mounting ring (15) is positioned onto the container shell (3) of the container (1) or the upper rim of the container shell (3), wherein subsequently the lifting rod (13) is detached from the connecting elements (16), whereupon the lifting rod (13) is lowered together with the container lid (4) and wherein the container lid (4) is then, preferably by means of the lifting rod (13), screwed into the container shell (3).

14. The method according to claim 13, wherein, after the container lid has been screwed into the container shell (3), the mounting device is detached from the container (1) and removed.

## Revendications

1. Conteneur de transport et/ou de stockage (1) destiné à recevoir des composants radioactifs, notamment destiné à recevoir des déchets radioactifs, le conteneur (1) comportant un fond inférieur de conteneur (2), une enveloppe de conteneur (3) et un couvercle de conteneur (4), le couvercle de conteneur (4) étant équipé d'au moins un filetage (5), l'enveloppe de conteneur (3) comportant au moins un taraudage (6) associé au filetage (5) du couvercle de conteneur (4) et le couvercle de conteneur (4) étant vissé par son filetage (5) dans l'enveloppe de conteneur (3) ou dans le taraudage (6) de l'enveloppe de conteneur (3),
le filetage (5, 6) étant conçu en tant que filetage multiple (5, 6) et **caractérisé en ce que** le pas de filetage (s) est de 15 à 60 mm et l'épaisseur (D) du couvercle de conteneur (4) est de 150 à 340 mm et le filetage (5) du couvercle de conteneur (4) s'étend sur au moins 60 % de l'épaisseur (D) du couvercle de conteneur (4).

2. Conteneur de transport et/ou de stockage selon la revendication 1, le couvercle de conteneur (4) comportant sous le filetage (5, 6), sur son bord extérieur, au moins une surface oblique, inclinée vers l'axe longitudinal (L) de conteneur.

3. Conteneur de transport et/ou de stockage selon l'une quelconque des revendications 1 ou 2, le filetage (5, 6) étant conçu en tant que filet trapézoïdal ou en tant que filet rond.

4. Conteneur de transport et/ou de stockage selon l'une quelconque des revendications 1 à 3, le filetage (5, 6) comportant de trois à douze entailles de filet (7), de préférence de trois à neuf entailles de filet (7).

5. Conteneur de transport et/ou de stockage selon l'une quelconque des revendications 1 à 4, le pas de filetage (s) étant de 20 à 50 mm et de préférence de 25 à 50 mm.

6. Conteneur de transport et/ou de stockage selon l'une quelconque des revendications 1 à 5, le filetage (5, 6) étant conçu en tant que filet double ou en tant que filet triple (5, 6).

7. Conteneur de transport et/ou de stockage selon l'une quelconque des revendications 1 à 6, l'épaisseur (D) du couvercle de conteneur (4) étant de 170 à 320 mm et de préférence de 200 à 300 mm.

8. Conteneur de transport et/ou de stockage selon l'une quelconque des revendications 1 à 7, le filetage (5) du couvercle de conteneur (4) s'étendant sur au moins 70 % et de préférence sur au moins 75 % de l'épaisseur (D) du couvercle de conteneur (4).

9. Conteneur de transport et/ou de stockage selon l'une quelconque des revendications 1 à 8, au-dessus de son filetage (5), le couvercle de conteneur (4) se rétrécissant vers le bas.

10. Conteneur de transport et/ou de stockage selon l'une quelconque des revendications 1 à 9, au-dessus de son filetage (5), le couvercle de conteneur (4) étant soudé avec l'enveloppe de conteneur (3), (notamment par l'intermédiaire d'une soudure (8) s'écoulant sur la périphérie du conteneur (1)), le couvercle de conteneur (4) comportant de préférence une section marginale (9) saillant par-dessus son filetage (5), qui est soudée avec l'enveloppe de conteneur (3).

11. Dispositif de montage destiné à fermer un conteneur de transport et/ou de montage selon l'une quelconque des revendications 1 à 9 avec son couvercle de conteneur (4), le dispositif de montage comprenant une bague de montage (15), une tige de levage (13) et au moins trois éléments d'assemblage, lesquels sont distribués sur la périphérie de la bague de montage et convergent en direction radiale vers la tige de levage, la tige de montage étant assemblée de manière amovible par l'intermédiaire d'au moins trois desdits éléments d'assemblage (16) avec la bague de montage (15) et la bague de montage (15) étant conçue de sorte à être positionnable sur le bord supérieur de l'enveloppe de conteneur (3) et à pouvoir entourer le couvercle de conteneur et après la désolidarisation de la tige de levage (13) de la bague de montage (15), le couvercle de conteneur (4) pouvant être vissé par la tige de levage (13) dans l'enveloppe de conteneur (3).

12. Dispositif de montage selon la revendication 11, la bague de montage (15) comportant des orifices de positionnement (18) ou perçages de positionnement, de sorte à pouvoir être positionnée à l'aide de boulons de positionnement (17) sur le bord supérieur de l'enveloppe de conteneur (3).

13. Procédé destiné à fermer un conteneur de transport et/ou de stockage selon l'une quelconque des revendications 1 à 9 au moyen d'un dispositif de montage (12), notamment selon l'une quelconque des revendications 11 ou 12, (lors duquel on raccorde le couvercle de conteneur (4) du conteneur (1) sur une tige de levage (13) du dispositif de montage (12), lors duquel on entoure le couvercle de montage (4) d'une bague de montage (15) du dispositif de montage (12), lors duquel on assemble la tige de levage (13) d'abord par l'intermédiaire d'éléments d'assemblage (16), de préférence par l'intermédiaire d'éléments d'assemblage (16) angulaires avec la bague de montage (15), au moins trois éléments d'assemblage (16) étant distribués sur la périphérie de la bague de montage (15) et convergeant en direction radiale vers la tige de levage (13), lors duquel on positionne la bague de montage (15) sur l'enveloppe de conteneur (3) du conteneur (1) ou sur le bord supérieur de l'enveloppe de conteneur (3), lors duquel on désolidarise ensuite la tige de levage (13) des éléments d'assemblage (16), lors duquel on abaisse ensuite la tige de levage (13) avec le couvercle de conteneur (4) et lors duquel, on visse ensuite le couvercle de conteneur (4) (de préférence au moyen de la tige de levage (13)) dans l'enveloppe de conteneur (3).

14. Procédé selon la revendication 13, lors duquel après le vissage du couvercle de conteneur (4) dans l'enveloppe de conteneur (3), on désolidarise ou on retire le dispositif de montage du conteneur (1).
